# FASCICULE DE BREVET EUROPEEN

(11) **EP 0 717 149 B1**
(45) Date de publication et mention de la délivrance du brevet: **16.08.2000**
(21) Numéro de dépôt: 95402782.7
(22) Date de dépôt: 12.12.1995
(51) Int. Cl.: E01D 19/12, E04B 5/23

(54) **Structure mixte bois-béton destinée notamment à la réalisation de tabliers d'ouvrages d'art**
Holz-Beton Verbundkonstruktion, insbesondere für die Herstellung von Brückendecken
Mixed structure of wood-concrete, especially for the construction of bridge decks

(30) Priorité: 13.12.1994 FR 9414975
(43) Date de publication de la demande: 19.06.1996
(73) Titulaire: SOPRESE (société à responsabilité limitée), 92100 Boulogne Billancourt (FR)
(72) Inventeur: Drisin, Philippe, F-92100 Boulogne Billancourt (FR); Olivier, Myriam, F-69518 Vaulx en Velin (FR)
(74) Mandataire: Hud, Robert

(56) Documents cités:
- EP-A- 0 613 985
- WO-A-94/11589
- DE-C- 673 556
- FR-A- 2 611 778
- GB-A- 415 844

## Description

La présente invention, concernant laquelle des essais sur maquette et études ont été réalisés au Laboratoire Géomatériaux de l'ENTPE-FORMEQUIP, concerne la réalisation de structures mixtes bois-béton, notamment pour l'obtention de tabliers d'ouvrages d'art tels que des ponts. De telles structures comprennent des poutres en bois massif ou en lamellé collé à leur partie inférieure et une dalle de compression en béton connectée sur les poutres à leur partie supérieure.

Elle s'applique en particulier, mais non exclusivement, à l'exécution de travées de petite et moyenne portées pour la circulation des piétons (passerelles) et de véhicules (ponts) et, plus généralement, pour le franchissement de brèches par des charges statiques ou dynamiques (par exemple des aqueducs) dans les portées définies ci-dessus. Elle s'applique de préférence, mais non pas limitativement, à des travées isostatiques.

La construction de tabliers mixtes métal-béton armé pour des ponts est devenue tout à fait courante dans les pays dits "développés", en démontrant la fiabilité et le faible coût de tels ouvrages pour des portées moyennes, comparé aux ouvrages équivalents réalisés entièrement en béton armé.

Toutefois ces structures métal-béton armé entraînent une très forte consommation d'acier de charpente (dans les poutres métalliques) et d'armature pour béton armé (dans la dalle supérieure). Cela constitue un obstacle important pour la construction de ponts dans les pays en voie de développement, en entraînant de lourdes dépenses de devises pour se procurer les quantités d'acier nécessaires.

La présente invention a pour objet de remédier à cet inconvénient et elle propose à cet effet de substituer, aux poutres métalliques des modes de construction connus mentionnés ci-dessus, des poutres de bois de section définie en fonction des charges appliquées (pouvant varier d'une section pleine en bois massif à une section en I également en bois massif ou à une section de forme complexe en lamellé collé). Elle a également pour objet, grâce à un choix judicieux de la position de la fibre neutre de la section composite (à la frontière entre le bois et le béton), de diminuer considérablement les quantités d'acier à mettre en place pour armer la dalle de compression.

On comprend qu'une telle substitution du bois au métal permettrait, dans les pays en voie de développement possédant des richesses naturelles en bois, d'alléger les lourdes dépenses en devises liées à l'achat d'acier et de valoriser ainsi sur place une ressource nationale qui, dans le cas contraire, serait exportée avec une plus faible valeur ajoutée.

L'association du bois et du béton constitue un procédé très ancien, bien qu'il ait buté sur la qualité de la connexion entre les poutres de bois et la dalle de compression en béton. De nombreux systèmes prévoyaient ainsi de réaliser cette connexion à l'aide de clous enfoncés dans le bois et dont la tête est noyée dans le béton. D'autres systèmes prévoyaient des plaques de connexion constituées de tôles fixées sur les deux flans de chaque poutre, à l'aide de dents de clouage horizontales obtenues par découpage et pliage de certaines parties de leur matière.

Ces systèmes connus de connexion, qui n'ont servi qu'à réaliser des planchers de bâtiment et des passerelles de faible capacité, ne sont pas conçus pour résister à tous les efforts de compression et de cisaillement générés dans les ouvrages d'art.

On connait aussi, par le brevet français FR2611778 A, un plancher à collaboration bois-béton dans lequel une dalle de béton est coulée sur des poutres de bois et connectée à celles-ci par des tubes connecteurs métalliques à section circulaire qui s'encastrent chacun d'une part par enfoncement dans une gorge circulaire creusée à cet effet dans une poutre et, d'autre part, dans la dalle lors du coulage du béton. Dans ce cas aussi, ce type de connexion parait mieux adapté aux contraintes de faible et moyenne intensités. Un autre système, décrit dans le document DE673556 C et destiné aux planchers de bâtiments, comprend un agrafage des deux parties d'une structure mixte à l'aide de profilés de type en Z ou en I.

Selon la présente invention, la structure mixte bois-béton, destinée notamment à la réalisation de tabliers d'ouvrages d'art tels que des ponts, est du type qui comprend :
- des poutres de bois longitudinales reposant sur des appuis tels que des chevêtres,
- une dalle de compression en béton portée par les dites poutres, et
- des connecteurs métalliques, constitués de profilés en Z, assurant la liaison entre les poutres et la dalle de béton.
Elle se caractérise en ce que les dits profilés en Z présentent chacun la forme d'une double cornière inversée dont l'aile verticale supérieure est noyée dans la dalle de compression, dont l'aile verticale inférieure est fixée dans une fente de la semelle supérieure de la poutre, et dont la partie intermédiaire horizontale est fixée sur la poutre, par exemple par des boulons ou tirefonds engagés dans des trous ménagés dans la poutre.

Avantageusement le connecteur, qui peut être constitué par une tôle pliée ou être obtenu par soudage de deux cornières standard en position tête-bêche, présente sur son aile verticale supérieure une ouverture pour le passage d'un filant longitudinal destiné à être noyé dans le béton.

Les scellements de l'aile inférieure du connecteur dans la fente pratiquée dans le bois et des boulons ou tirefonds dans la poutre sont réalisés à l'aide d'un produit possédant les caractéristiques suivantes :
- une bonne compatibilité chimique avec le bois,
- fluidité suffisante pour imprégner les fibres de bois afin de reprendre correctement les efforts de cisaillement,
- thixotropie permettant de ne pas diffuser à l'excès le produit dans des zones où il ne serait pas utile.

On comprend que le connecteur selon l'invention est parfaitement adapté à l'exécution de tabliers à structure mixte bois-béton. En effet sa partie supérieure fonctionne exactement comme dans les tabliers mixtes métal/béton dans lesquels le connecteur est noyé dans la partie comprimée du béton transmettant à celui-ci une compression qui le dimensionne (il empêche également, grâce au filant traversant tous les connecteurs en file, le soulèvement de la dalle). De même sa partie inférieure enfoncée dans une fente de la poutre transmet dans les meilleures conditions possibles une compression au bois dans la limite des contraintes admissibles de celui-ci (définies par le calcul). La mobilisation des efforts est assurée par le remplissage de la fente à l'aide du produit défini plus haut.

Le connecteur est fixé provisoirement sur le bois par une pointe et les efforts d'arrachement connecteur-bois sont repris par des boulons constitués d'une tige enfoncée dans un avant trou et scellée au produit défini plus haut afin de reconstituer la matière autour de la tige, et d'une tête s'opposant au soulèvement.

L'effort de cisaillement sur la section transversale de l'aile inférieure de la double cornière inversée dimensionne l'épaisseur de cette aile. Enfin l'effort de pliure sur la partie haute du connecteur dimensionne l'épaisseur de l'aile supérieure.

L'ensemble de connecteurs ainsi définis selon l'invention est en mesure de résister à tous les efforts générés par les efforts tranchants connus dans les ouvrages d'art y compris les efforts de fatigue.

Il est à noter que la partie inférieure du connecteur est enfoncée dans la semelle supérieure de la poutre de bois sur une part relativement faible de la hauteur totale de la dite semelle. Or, compte tenu de la position de l'axe neutre, cette zone est très faiblement tendue, ce qui signifie que les quelques fibres du bois interceptées par la partie inférieure du connecteur sont sans incidence sur la tenue de l'ensemble de la structure.

Il est à noter également que les faibles dimensions du connecteur par rapport à celles de la semelle supérieure de la poutre de bois font que ce connecteur est très éloigné de l'air atmosphérique tant du côté béton que du côté bois. Cette caractéristique permet de protéger efficacement le connecteur contre les risques éventuels d'incendie ainsi que contre la corrosion, protection qui peut encore être améliorée par une galvanisation et/ou un badigeon à la résine.

Selon une particularité de l'invention, afin de rendre la réalisation plus aisée par une main d'oeuvre non qualifiée et réduire au minimum les quantités d'acier pour béton armé, on utilise des éléments en béton préfabriqués épousant la forme d'une voûte et prenant appui sur des encoches pratiquées en rive des poutres de bois. Ces voûtes ont pour double objet :
- de constituer d'une part un coffrage perdu participant ou non pour la dalle de compression en béton située au-dessus. Cette voûte est réalisée à l'aide de trois files de parpaings (deux files de rive et une file de clef) dont la flèche et l'épaisseur sont déterminées par la nécessité d'être entièrement comprimée sous l'effet du béton liquide de la dalle de compression.
- de transmettre directement, grâce à l'effet de voûte créé, les efforts des charges statiques et dynamiques de la chaussée aux poutres de bois et d'éviter ainsi la création de moments de flexion transversaux importants qui auraient imposé l'augmentation sensible des quantités d'acier dans la dalle, réduisant d'autant l'intérêt du procédé.

L'ensemble des éléments à mettre en place est suffisamment léger pour être manipulé manuellement ou à l'aide de palans.

Les poutres de bois longitudinales sont normalement entretoisées selon un rythme défini par le calcul. Ces entretoises sont en principe constituées d'un tube en acier reprenant les cisaillements traversant un élément de béton en bois qui reprend les compressions et d'une tige de serrage en acier FE 500 ou acier dur - (suivant les efforts concernés) - qui reprend les tractions. Les poutres bois reposent sur des chevêtres constituant des appuis.

Enfin pour rendre l'exécution plus aisée encore, des éléments préfabriqués posés en rive du tablier sur une encoche latérale des poutres de rive servent à la fois de coffrage perdu vertical pour la dalle de compression et le trottoir sus-jacent, mais également de protection contre l'écoulement des eaux le long des poutres de rive et de parement décoratif.

L'invention telle que définie peut être mise en oeuvre à la fois dans les pays en voie de développement pour son utilisation maximale de ressources locales et la simplicité de son exécution, et dans les pays industriels qui désirent développer la filière bois à des coûts raisonnables grâce à une faible consommation de main d'oeuvre sur le chantier proprement dit.

Pour bien faire comprendre l'invention on en décrira ci-après, à titre d'exemple sans caractère limitatif, une forme d'exécution préférée en référence au dessin schématique annexé dans lequel :
la figure 1 est une vue en coupe verticale transversale d'un tablier de pont selon la présente invention ;
la figure 2 est à plus grande échelle, une vue en perspective d'un connecteur utilisé selon la présente invention ; et
la figure 3 représente en perspective une voûte type en parpaings préfabriqués.

En référence à la figure 1 on a représenté un tablier de pont réalisé selon l'invention, qui comporte des poutres en bois 1 pouvant être massives ou lamellées collées. Dans l'exemple représenté, les poutres sont de section en I et sont constituées de plusieurs éléments superposés assemblés entre eux. Elles pourraient toutefois être de forme rectangulaire.

Les poutres 1 s'étendent dans le sens longitudinal du pont entre appuis des piles et culées, et elles sont entretoisées à l'aide d'un ensemble constitué de tubes d'acier 2 traversant des butons en bois 3, le tout étant serré par des tiges précontraintes 4 .

A leur partie supérieure, les poutres 1 sont entaillées par des encoches 5, destinées à recevoir des voutains 6 en béton préfabriqué qui sont disposés en forme de voûte et servent à coffrer l'espace compris entre les poutres 1. Les encoches extérieures 5 des poutres de rive permettent d'appuyer des corniches préfabriquées 7 qui ont pour objet, outre leur rôle décoratif et de protection des poutres, de coffrer verticalement la dalle en béton 8 du tablier ainsi que le trottoir susjacent 9.

Les poutres 1 et les parpaings préfabriqués 6 servent de coffrage pour couler la dalle en béton 8, qui est simplement armée d'une double nappe de treillis soudé destinée à résister à quelques conditions aux limites, et non aux moments transversaux qui sont éliminés grâce à l'effet de voûte créé par les parpaings 6.

Des connecteurs 12 en forme de double cornière relient les poutres de bois 1 à la dalle de béton 8 en s'opposant aux efforts de glissement entre ces éléments. Une couche d'étanchéité 10 et une couche de roulement 11 viennent recouvrir la dalle de béton 8.

Comme on le voit plus particulièrement à la figure 2, le connecteur 12 est constitué d'une tôle pliée d'environ 8mm d'épaisseur en forme de S sans barres supérieure et inférieure réalisée par pliure ou par soudure de deux cornières entre elles. Le montant supérieur 13 a des dimensions de l'ordre de 10cm x 10 cm. Il est percé d'un trou 14 permettant l'introduction d'un rond filant d'environ 12mm.

La partie horizontale 15, qui dans la structure est fixée sur la face supérieure de la poutre bois, a des dimensions de l'ordre de 10cm x 10 cm. Elle est percée de quatre trous principaux 16 destinés au passage de tiges 17 de fixation du connecteur sur la poutre bois. Les tiges sont scellées à l'aide d'un produit de scellement dans des avant-trous 18 ménagés dans les poutres bois. Elles sont munies d'une tête s'opposant aux efforts d'arrachement du connecteur.

Un trou central 19 permet l'introduction d'une pointe de positionnement et de fixation du connecteur.

Le montant vertical inférieur 20 a des dimensions de l'ordre de 10cm x 3,5cm.

Il est introduit dans une fente 21 réalisée dans le bois à la défonceuse et scellée à l'aide d'un produit de scellement.

Comme on le voit à la figure 3, la voûte en parpaings préfabriqués est réalisée à l'aide de deux files de rive 22 et une file de clef 23 s'étendant légèrement au delà de la poutre afin de coffrer les abouts 24 du tablier en débord par rapport aux poutres bois.

On comprendra que la description ci-dessus a été donnée à simple titre d'exemple, sans caractère limitatif, et que des adjonctions ou des modifications constructives pourraient y être apportées.

On comprendra en particulier qu'on a décrit l'invention comme s'appliquant à la réalisation d'un tablier de pont, mais qu'elle pourrait tout aussi bien s'appliquer à la réalisation de planchers de bâtiments.

## Revendications

1. Structure mixte bois-béton destinée notamment aux tabliers d'ouvrages d'art tels que des ponts, comprenant :
- des poutres de bois longitudinales (1) reposant sur des appuis,
- une dalle de compression en béton (8) portée par les dites poutres (1), et
- des connecteurs métalliques (12), constitués de profilés en Z, assurant la liaison entre les dites poutres (1) et la dalle de béton (8),
caractérisée en ce que les dits profilés en Z (12) présentent chacun la forme d'une double cornière inversée dont l'aile verticale supérieure (13) est noyée dans la dalle de compression (8), dont l'aile verticale inférieure (20) est fixée dans une fente (21) de la semelle supérieure de la poutre (1), et dont la partie intermédiaire horizontale (15) est fixée sur la poutre (1).

2. Structure mixte bois-béton selon la revendication 1, caractérisée en ce que la fixation de la partie horizontale (15) du connecteur (12) sur la poutre (1) est réalisée par des tiges (17) engagées dans des trous (18) ménagés dans la poutre (1).

3. Structure mixte bois-béton selon la revendication 2, caractérisée par le scellement de l'aile verticale inférieure (20) dans la fente (21) et des tiges (17) dans les trous (18), ce scellement étant réalisé à l'aide d'un produit possédant les caractéristiques suivantes :
- bonne compatibilité chimique avec le bois,
- fluidité suffisante pour imprégner les fibres de bois afin de reprendre correctement les efforts de cissaillement,
- Thixotropie permettant de ne pas diffuser à l'excès le produit dans des zones où il ne serait pas utile.

4. Structure mixte bois-béton selon l'une quelconque des revendications 1 à 3, caractérisée en ce que l'aile verticale supérieure (13) du connecteur (12) est connectée au béton afin de s'opposer au soulèvement de la dalle (8) par exemple en présentant une ouverture (14) pour le passage d'un filant longitudinal destiné à être noyé dans la dalle (8).

5. Structure mixte bois-béton selon l'une quelconque des revendications 1 à 4, caractérisée en ce que le connecteur (12) est constitué par une tôle pliée.

6. Structure mixte bois-béton selon l'une quelconque des revendications 1 à 4, caractérisée en ce que le connecteur (12) est obtenu par soudage de deux cornières disposées tête-bêche.

7. Structure mixte bois-béton selon l'une quelconque des revendications précédentes, caractérisée par la disposition entre les poutres (1) d'une voûte en éléments préfabriqués (6) en béton qui constitue un coffrage perdu pour la dalle (8) et qui transmet aux poutres (1) les efforts des charges statiques et dynamiques de la chaussée grâce à une combinaison judicieuse de l'épaisseur des éléments préfabriqués (6) et de la flèche de la voûte, limitant ainsi considérablement les quantités d'acier à mettre dans la dalle.

8. Structure mixte bois-béton selon la revendication 7, caractérisée en ce que les poutres (1) présentent sur deux bords opposés des encoches (5) dans lesquelles s'engagent des dits éléments préfabriqués (6) de voûte.

9. Structure mixte bois-béton selon la revendication 8, caractérisée en ce que les encoches extérieures (5) de poutres (1) de rive reçoivent en appui des corniches (7) préfabriquées.

10. Structure mixte bois-béton selon l'une quelconque des revendications 7 à 9, caractérisée en ce que la voûte en éléments préfabriqués (6) est réalisée à l'aide de deux files de rive et une file de clef, en s'étendant légèrement au-delà de la poutre (1) afin de coffrer les abouts (24) du tablier en débord par rapport aux poutres de bois (1).

## Patentansprüche

1. Kombiniert Struktur aus Holz und Beton, bestimmt für Brückendecken. Diese bestehen aus
- Holzbalken im Längsschnitt (Querbalken,1), die auf Stützen ruhen,
- Betonplatten (8), die von diesen Balken (1) getragen werden,
- Verbindungsteilen aus Metall (12), die die besagten Balken (1) und Betonplatten (8) miteinander verbinden.
Jedes der besagten Verbindungsteile (12) haben die Form eines doppelten und aufeinander montierten Winkeleisens, wobei das obere Winkeleisen umgekehrt ist. Dessen senkrechter oberer Flügel (13) ist in der Betonplatte (8)eingebettet; der senkrechte untere Flügel des Winkeleisens (20) ist in einer Spalte (21) der oberen Schwelle des Balkens (1) festgemacht; das waagerechte Mittelteil (15) dieses Winkeleisens schlieBlich ist auf dem Balken (1) befestigt.

2. Kombinierte Struktur aus Holz und Beton wie in Patentanspruch 1, die sich dadurch auszeichnet, dass die Befestigung des waagerechten Teils (12) auf dem Balken (1) mit Stangen (17)erfolgen, die wiederum in Löchern (18), die man in den Balken (1) bohrt, befestigt sind.

3. Kombinierte Struktur aus Holz und Beton wie dargestellt in Patentanspruch 2, die sich dadurch auszeichnet, dass der untere senkrechte Flügel (20) in die Spalte (21) eingelassen wird und die Stangen (17) ihrerseits in die Löcher (18). Diese Verkittung wird mit einem chemischen Produkt gemacht, das folgende Eigenschaften aufweist:
- Gute chemische Verträglichkeit mit Holz,
- Genügend flüssige Konsistenz zum Durchfeuchten der Holzfasern, um den Prozess des Scherens zu unterschützen
- Thixotropie, damit die Lösung nicht zusehr in andere Teile, wo sie nicht hinkommen soll, fließt.

4. Kombinierte Struktur aus Holz und Beton entsprechend einer der Patentansprüchen1-3, die sich dadurch auszeichnet , dass der senkrechte obere Flügel (13) des Verbindungsteils(12) mit dem Beton verbunden ist, um der Erhebung der Betonplatte (8) entgegen zu wirken, indem man z.B. ein Loch (14) vorsieht, um einen der Länge nach angebrachten Eisenbarren einzufügen, den man in die Betonplatte (8) einbettet.

5. Kombinierte Stuktur aus Holz und Beton entsprechend einer der Patentansprüche 1-4, die sich dadurch auszeichnet, dass das Verbindungsteil (12) aus einem gekrümmten Blech besteht.

6. Kombinierte Struktur aus Holz und Beton entspechend einer der Patentansprüche 1-4, die sich dadurch auszeichnet, dass man das Verbindungsteil (12) durch das Zusammenschweissen von zwei Winkeleisen herstellt, wobei man das eine Winkeleisen auf das andere schweisst.

7. Kombinierte Struktur aus Holz und Beton entsprechend den Patentansprüchen 1-6, die sich dadurch auszeichnet, dass ein vorfabriziertes Betonteil (6) - das eine endgültige Betonverschalung (8) hat-zwischen die Balken (1) fügt. Dieses Betonteil (6) überträgt die Spannung/Kraft der statischen und dynamischen Belastung dank einer sinnvollen Kombination der Stärke der vorfabrizierten Elemente(6) einerseits und der Scheitelhöhe des Gewölbes dieser Elemente andererseits. Auf diese Weise wird die Menge des benötigten Stahls, das für die Betonplatten benötigt wird, beschränkt.

8. Kombinierte Struktur aus Holz und Beton entsprechend dem Patentanpruch 2, die sich dadurch auszeichnet, dass die Balken (1) an beiden entgegengelegenen Enden eine Einkerbung (5) haben, in die man die besagten gewölbten Fertikteile (6) einfügt.

9. Kombinierte Struktur aus Holz und Beton entsprechen dem Patentanspruch 8, die sich dadurch auszeichnet, dass die äusseren Einkerbungen(5) der Balken (1), die sich an den Rändern befinden, durch ein vorfabriziertes Sims (dekoratives Teil,7) eine Stütze bekommen.

10. Kombinierte Struktur aus Holz und Beton wie dargestellt in den Patentansprüchen 7-9, die sich dadurch auszeichnet, dass das gewölbte Teil (6) durch zwei Aussenteile und ein Mittelteil hergestellt wird. Dieses Teil (6) geht etwas über den Balken (1) hinaus. Die Enden der Betonplatten werden verschalt (24) und gehen über die Holzbalken (1) hinaus.

## Claims

1. Composite wood - concrete structure aimed at bridges construction including:
• longitudinal wood beams (1) lying on bearings.
• compression concrete slab (8) supported by the above mentionned beams (1), and
• metallic connecting devices (12) securing the connection between the so called beams (1) and the concrete slab (8),
characterized in the so called connecting devices (12) appearing in the shape of a double inverted angle whose top flange (13) is embedded in the compression slab (8), whose bottom flange (20) is fixed inside a slot (21) grooved in the top sole of the beam (1) and whose intermediate horizontal part (15) is fitted to the beam (1).

2. Composite wood - concrete structure according to claim 1 characterized in the fitting of the horizontal part (15) of the connecting device (12) to the beam (1) being carried out by rods (17) placed in holes (18) drilled in the beam (1).

3. Composite wood - concrete structure according to claim 2 characterized by the sealing of the bottom flange (20) in the slot (21) and of the rods (17) in the holes (18), this sealing being achieved by means of a chemical produce with the following characteristics:
- good chemical compatibility with timber
- Sufficient fluidity insuring a proper impregnation of timber fibres in order to correctly resist shear stresses
- good thixotropic quality so as to prevent the produce to spread in areas where it would be of no use.

4. Composite wood - concrete structure according to any of the Claims 1 to 3, characterized in the top flange (13) of the connecting device (12) being connected to the concrete in order to resist the uprising of the concrete slab (8) using-by instance - an opening (14) through which a longitudinal renforcement bar can be pulled and eventually embedded in the concrete slab (8).

5. Composite wood - concrete structure according to any of the claims 1 to 4, characterized in the connecting device (12) being made of bended steel sheet.

6. Composite wood - concrete structure according to any of the claims 1 to 4, characterized in the connecting device (12) being made of two welded inverted angles.

7. Composite wood - concrete structure according to any of the previous claims, characterized by the placing between beams (1) of vaults made of precast concrete elements (6) constituting a lost formwork to the concrete slab (8) and transferring to beams (1) the efforts coming from the static and dynamic road loads thanks to a clever combination between the thickness of the precast elements (6) and the rise of the vaults enabling a consistant reduction of steel reinforcement in the concrete slab.

8. Composite wood - concrete structure according to claim 7, characterized in the grooving of the top sole of beams (1) on each side in order to fit (5) in the so called precast elements (6) constituting the vaults.

9. Composite wood - concrete structure according to claim 8, characterized in that external grooves (5) in side beams (1) fit in precast edge beams (7).

10. Composite wood - concrete structure according to any of the claims 7 to 9, characterized in that the vaults constituted of precast elements (6) are arranged in two side files and one key file stretching slightly further beyond the beams (1) length in order to form the ends of the deck slab (24) which protrudes beyond the timber beams (1).
